# EUROPÄISCHE PATENTSCHRIFT

(11) **EP 0 852 777 B1**
(45) Veröffentlichungstag und Bekanntmachung des Hinweises auf die Patenterteilung: **12.05.1999**
(21) Anmeldenummer: 96932447.4
(22) Anmeldetag: 21.08.1996
(51) Int. Cl.: G07D 11/00

(54) **GELDANNAHME- UND -AUSGABEAUTOMAT**
AUTOMATIC MONEY DISPENSER AND RECEIVER
DISPOSITIF AUTOMATIQUE ACCEPTANT ET DELIVRANT DES BILLETS

(30) Priorität: 29.09.1995 DE 19536481
(43) Veröffentlichungstag der Anmeldung: 15.07.1998
(73) Patentinhaber: Siemens Nixdorf Informationssysteme AG, 33106 Paderborn (DE)
(72) Erfinder: ADEMMER, Heinz, D-59590 Geseke (DE); TEWES, Udo, D-33106 Paderborn (DE); WEIGEL, Peter, D-33178 Borchen (DE)
(74) Vertreter: Epping, Wilhelm, Dr.-Ing.
(86) Internationale Anmeldenummer: DE9601551
(87) Internationale Veröffentlichungsnummer: WO9713225

(56) Entgegenhaltungen:
- EP-A- 0 182 137
- EP-A- 0 211 813
- EP-A- 0 317 537
- EP-A- 0 408 908
- WO-A-96/26504
- DE-U- 9 116 582

## Beschreibung

Die Erfindung betrifft einen Geldannahme- und -ausgabe- automat mit einer Banknotenannahmestelle, einer Banknotenprüf- und -erkennungseinrichtung, mindestens einem Zwischenspeicher zum Zwischenspeichern für angenommene Banknoten, einer Banknotenausgabestelle, einer Mehrzahl von in einem sicheren Gehäuse angeordneten Speichereinheiten zur Aufbewahrung, Einspeicherung und/oder Abgabe von Banknoten und mit Transporteinrichtungen, welche die Annahmestelle, die Ausgabestelle, die Prüf- und Erkennungseinrichtung sowie die Speichereinheiten miteinander verbinden.

Ein Geldannahme- und -ausgabeautomat der vorstehend genannten Art ist beispielsweise aus der EP-B-24 704 bekannt. Bei diesem bekannten Automaten enthalten die Speichereinheiten Speicherkassetten, aus denen über eine erste Transportstrecke Banknoten zur Ausgabestelle transportiert und ausgegeben werden können. Angenommene Banknoten durchlaufen ein Gerät zur Echtheitsprüfung und ein Gerät zur Bestimmung des Nennwertes und werden, die Echtheit der Banknoten vorausgesetzt dann entsprechend ihrem Nennwert in einem der jeweiligen Speicherkassette zugeordneten Zwischenspeicher abgelegt. Aus dem Zwischenspeicher können sie dann mit Hilfe einer Stopfeinrichtung in die Kassette geschoben werden, so daß sie zur Auszahlung wieder zur Verfügung stehen. Darüber hinaus ist ein Vorratsbehälter vorgesehen, in den die eingegebenen Banknoten unabhängig von ihrem Nennwert eingespeichert werden können und aus dem Banknoten auch wieder entnommen werden können. Dieser Speicherbehälter mit einem relativ großen Fassungsvermögen kann beliebig entleert oder neu geladen werden. Mit diesem Automaten kann zwar erreicht werden, daß die Verfügbarkeit des Automaten erhöht und die Zeit verlängert wird, bis die Speicherkassetten wieder nachgeladen oder entleert werden müssen, jedoch wird dies mit einem relativ hohen technischen Aufwand erzielt.

Ein ähnlicher Automat ist in der EP-B-148 310 beschrieben.

Aus der DE-A-30 42 566 ist ferner ein Bankautomat mit einem Wickelspeicher bekannt, der in der Lage ist, eingegebene Banknoten der Reihe nach einzuspeichern und in der Erfindung liegt die Aufgabe zugrunde, einen Bankautomaten der eingangs genannten Art anzugeben, der eine hohe Speicherkapazität und damit Verfügbarkeit hat, technisch einfach und übersichtlich aufgebaut ist und dessen Kapazität ohne großen technischen Aufwand veränderbar ist.

Diese Aufgabe wird erfindungsgemäß dadurch gelöst, daß mindestens eine der Speichereinheiten eine auswechselbare Speicherkassette für auszugebende Banknoten enthält, daß mindestens eine Speichereinheit einen Wickelspeicher zur Annahme, Speicherung und Ausgabe von Banknoten hat, daß die Speichereinheiten an eine gemeinsame erste Transportbahn angeschlossen sind, die zusammen mit den Speichereinheiten in dem sicheren Gehäuse angeordnet ist und daß die Prüf- und Erkennungseinrichtung, der Zwischenspeicher und eine diese Einheiten mit der Annahme- und Ausgabestelle verbindende zweite Transportbahn in einem Kopfteil außerhalb des die Speichereinheit aufnehmenden sicheren Gehäuses angeordnet sind.

Angenommene Banknoten gelangen erst dann über die erste Transportbahn zu den Speichereinheiten, wenn sie auf ihre Echtheit hin überprüft wurden und wenn sichergestellt ist, daß die Transaktion erfolgreich abgeschlossen werden kann. Liegt dagegen irgendein Umstand vor, der eine erfolgreiche Beendigung der Transaktion nicht gewährleistet, können die angenommenen Banknoten rasch wieder an den Kunden zurückgegeben werden, ohne daß die in dem sicheren Gehäuse untergebrachten Einheiten überhaupt berührt werden. Ebenso berühren bauliche Änderungen in dem Kopfteil einerseits oder an den Speichereinheiten in dem sicheren Gehäuse andererseits in keiner Weise die jeweils andere Einheit. Durch die Verwendung von Wickelspeichern können ohne großen technischen Aufwand angenommene Banknoten wieder ausgegeben werden, so daß der Banknotenvorrat in den Speicherkassetten geschont wird. Dadurch wird die Zeit zwischen zwei Nachladevorgängen und damit die Verfügbarkeit des Bankautomaten verlängert. Die gemeinsame Transportbahn für alle Speichereinheiten ermöglicht auf einfache Weise den Anschluß weiterer Speichereinheiten und verkürzt die Transaktionszeiten.

Der konstruktive und herstellungstechnische Aufwand für unterschiedlich ausgestattete und den Bedürfnissen der Benutzer angepaßte Banknotenautomaten kann durch eine modulare Gestaltung des Automaten verbessert werden, indem die zweite Transportbahn mit der Prüf- und Erkennungseinrichtung und den Zwischenspeichern zu einer Prüfeinheit zusammengefaßt sind, die Annahmestelle und die Ausgabestelle zusammen mit einer sie verbindenden dritten Transportbahn zu einer Eingabe/Ausgabeeinheit zusammengefaßt sind und die drei Transportbahnen über eine schaltbare Umlenkstelle wechselseitig miteinander verbindbar sind.

Für angenommene Banknoten, die zwar als echt erkannt wurden, die jedoch wegen ihres Nennwertes beispielsweise nicht wieder zur Ausgabe bestimmt sind, kann in dem gesicherten Gehäuse zusätzlich ein an die erste Transportbahn angeschlossener Sammelspeicher vorgesehen sein.

Vorzugsweise sind die Wickelspeichereinheiten über eine vierte Transportbahn direkt mit einer von der ersten Eingabe/Ausgabeeinheit getrennten zweiten Eingabe/Ausgabeeinheit verbunden. Diese kann beispielsweise auf einer nur für die Bankangestellten zugänglichen Seite des Bankautomaten angeordnet sein und ermöglicht es, die Wickelspeicher vollständig zu entladen oder auch mit einem gewissen Vorrat von Banknoten neu zu laden.

Für das rasche Zwischenspeichern und Ausgeben der angenommenen Banknoten in bzw. aus dem Zwischenspeicher ist es zweckmäßig, wenn dieser als Wickelspeicher ausgebildet ist.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Figur 1: einen schematischen Vertikalschnitt durch einen erfindungsgemäßen Bankautomaten und
- Figur 2: eine vergrößerte Darstellung der in dem Kopfteil des Bankautomaten angeordneten Eingabe/Ausgabeeinheit und Prüfeinheit.

Der in Figur 1 dargestellte Bankautomat umfaßt ein äußeres Gehäuse 10 mit einem Kopfteil 12 und einem Sockelteil 14, der ein inneres sicheres Gehäuse oder einen Tresor 16 einschließt. Das Kopfteil 12 hat eine Benutzerfläche 18 mit einer Eingabeöffnung 20 und einer Ausgabeöffnung 22. Innerhalb des Kopfteiles sind oberhalb des Tresores 16 eine Eingabe/Ausgabeeinheit 24, eine Prüfeinheit 26 und eine Umlenkeinheit 28 angeordnet, die anhand der Figur 2 noch näher erläutert werden.

In dem Tresor 16 sind zwei Kassettenspeichereinheitn 30, 32 vorgesehen, die in an sich bekannter Weise austauschbare Speicherkassetten 31, 33 und Vereinzelungsvorrichtungen zum Entnehmen von gespeicherten Banknoten umfassen. Ferner sind in dem Tresor zwei Wickelspeichereinheiten 34 und 36 angeordnet, die an sich bekannt sind und dazu dienen, einlaufende Banknoten zu speichern und bei Bedarf in der entgegengesetzten Reihenfolge wieder abzugeben. Es versteht sich, daß die Zahl der Kassettenspeichereinheiten und der Wickelspeichereinheiten im Rahmen des vorhandenen Raumvolumens beliebig sein kann. Neben den beschriebenen Speichereinheiten ist noch ein Sammelspeicher 38 für angenommene und als echt befundene Banknoten vorgesehen, die aber aus bestimmten Gründen nicht wieder zur Auszahlung bestimmt sind. Die Speicher 30 bis 38 sind an eine allen gemeinsame erste vertikale Transportbahn 40 angeschlossen, welche Banknoten in beiden Richtungen befördern kann und über geeignete Weichen mit der jeweiligen Speichereinheit verbunden ist.

Schließlich ist oberhalb des Sammelspeichers 38 noch ein Aufnahmebehälter 42 für zurückgewiesene und zurückgezogene Banknoten vorgesehen, der mit der Ausgabestelle in Verbindung steht.

Die Eingabe/Ausgabeeinheit 24 umfaßt eine Annahmestelle mit einem Eingabefach 44, in das der Kunde ein Banknotenbündel 46 einlegen kann, und mit einer Vereinzelungseinrichtung 48, welche die eingelegten Banknoten vereinzelt und einer Transportbahn 50 der Eingabe/Ausgabeeinheit zuführt. Die Einheit 24 umfaßt ferner eine Ausgabestelle mit einem Ausgabefach 52 in dem über ein Schuppenrad 54 auszugebende Banknoten zu einem Bündel 56 gesammelt werden, wobei die Banknoten über einen zweiten Arm der Transportbahn 50 zugeführt werden. Eine Reihe von nicht näher dargestellten Lichtschranken überwacht innerhalb der Eingabe/Ausgabeeinheit 24 das Vorhandensein der Banknoten in dem Eingabefach 44 und/oder dem Ausgabefach 52, das Vereinzeln der Banknoten und ihren Lauf über die Transportbahn 50.

Die Prüfeinheit 26 umfaßt ein Echtheitsprüfgerät 58 und einen als Wickelspeicher ausgebildeten Zwischenspeicher 60. Die von einem Kunden eingegebenen Banknoten werden in dem Prüfgerät 58 auf Echtheit überprüft und in dem Zwischenspeicher 60 zwischengespeichert, bis sämtliche Banknoten des Bündels geprüft worden sind. Anschließend werden die Banknoten über eine das Prüfgerät mit dem Zwischenspeicher 60 verbindende dritte Transportbahn 62 der Prüfeinheit 26 wieder ausgegeben.

Die Transportbahn 40, welche in den Tresor 16 hinein bzw. aus ihm herausführt, die Transportbahn 50 der Eingabe/Ausgabeeinheit 24 und die Transportbahn 62 der Prüfeinheit 26 werden funktional durch eine Umlenkeinheit 28 miteinander verbunden. Die Umlenkeinheit 28 verbindet durch über Hubmagnete 64 geschaltete nicht dargestellte Weichen die einzelnen Transportbahnen so miteinander, daß die Banknoten in Abhängigkeit entsprechender Steuersignale in die durch die Pfeile bezeichneten Richtungen abgelenkt werden. So werden eingegebene Banknoten entweder der Prüfeinheit 26 zugeführt oder bei einem schon vorher festgestellten Mangel unmittelbar zur Ausgabestelle zurückgeleitet. Geprüfte Banknoten werden von der Prüfeinheit 26 entweder zur Transportbahn 40 und damit dem Tresor 16 geschaltet oder ebenfalls der Ausgabestelle zugeführt. Aus dem Tresor entnommene Banknoten werden direkt zur Ausgabestelle geschaltet.

Die Wickelspeicher 34 und 36 innerhalb des Tresors sind bei einer bevorzugten Ausführungsform der Erfindung noch über eine vierte Transportbahn 66 mit einem an der Rückseite des Gehäuses 10 gelegenen weiteren Ausgabefach 68 verbunden, das nur für Angestellte der Banken zugänglich ist. Über diese weitere Eingabe/Ausgabeeinheit 68 können die Wickelspeicher bei Bedarf geladen oder entladen werden so daß sie wieder aufnahmefähig für einzugebende Banknoten sind.

Die Eingabe/Ausgabeeinheit 68 kann auch im Zugriffsbereich eines Kassiererplatzes liegen. In diesem Fall ist es zweckmäßig, der vierten Transportbahn 66 auch Banknoten aüs den Speichereinheiten 30, 32 zuzuführen.

## Patentansprüche

1. Geldannahme- und -ausgabeautomat mit einer Banknotenannahmestelle (44), einer Banknotenprüf- und-erkennungseinrichtung (58), mindestens einem Zwischenspeicher (60) zum Zwischenspeichern angenommener Banknoten, einer Banknotenausgabestelle (52), einer Mehrzahl von in einem sicheren Gehäuse (16) angeordneten Speichereinheiten (30, 32, 34, 36) zur Aufbewahrung, Einspeicherung und/oder Abgabe von Banknoten und mit Transporteinrichtungen (40, 50, 62), welche die Annahmestelle (44), die Ausgabestelle (52) die Prüf- und Erkennungseinrichtung (58) und die Speichereinheiten (30, 32, 34, 36) miteinander verbinden, dadurch **gekennzeichnet**, daß mindestens eine der Speichereinheiten (32, 30) eine auswechselbare Speicherkassette (31, 33) für auszugebende Banknoten enthält, daß mindestens eine Speichereinheit (34, 36) einen Wickelspeicher zur Annahme, Speicherung und Ausgabe von Banknoten hat, daß die Speichereinheiten (30, 32, 34, 36) an eine gemeinsame erste Transportbahn (40) angeschlossen sind, die zusammen mit den Speichereinheiten (30, 32, 34, 36) in dem sicheren Gehäuse (16) angeordnet ist, und daß die Prüf- und Erkennungseinrichtung (58), der Zwischenspeicher (60) und eine diese Einheiten (58, 60) mit der Annahme- und Ausgabestelle (44, 52) verbindende zweite Transportbahn (62) in einem Kopfteil (12) außerhalb des die Speichereinheiten (30, 32, 34, 36) aufnehmenden Gehäuses (16) angeordnet sind.

2. Geldannahme- und -ausgabeautomat nach Anspruch 1, dadurch **gekennzeichnet**, daß die zweite Transportbahn (62), die Prüf- und Erkennungseinrichtung (58) und der Zwischenspeicher (60) zu einer Prüfeinheit (26) zusammengefaßt sind, daß die Annahmestelle (44) und die Ausgabestelle (52) zusammen mit einer sie verbindenden dritten Transportbahn (50) zu einer Eingabe/Ausgabeeinheit (24) zusammengefaßt sind und daß die drei Transportbahnen (40, 50, 62) über eine schaltbare Umlenkstelle (28) wechselseitig miteinander verbindbar sind.

3. Geldannahme- und -ausgabeautomat nach Anspruch 1 oder 2, dadurch **gekennzeichnet**, daß in dem gesicherten Gehäuse (16) ein an die erste Transportbahn (40) angeschlossener Sammelspeicher (38) für angenommene, jedoch nicht wieder zur Ausgabe bestimmte Banknoten angeordnet ist.

4. Geldannahme- und -ausgabeautomat nach einem der Ansprüche 1 bis 3, dadurch **gekennzeichnet**, daß zumindest die Wickelspeichereinheiten (34, 36) über eine vierte Transportbahn (66) direkt mit einer von der ersten Eingabe/Ausgabeeinheit (24) getrennte zweite Eingabe/Ausgabeeinheit (68) verbunden sind.

5. Geldannahme- und -ausgabeautomat nach einem der Ansprüche 1 bis 4, dadurch **gekennzeichnet**, daß der Zwischenspeicher (60) ein Wickelspeicher ist.

## Claims

1. Automatic money-receiving and -dispensing machine having a banknote-receiving location (44), having a banknote-checking and -recognition device (58), having at least one intermediate store (60) for intermediately storing received banknotes, having a banknote-dispensing location (52), having a plurality of storage units (30, 32, 34, 36) which are arranged in a secure housing (16) and are intended for keeping, storing and/or dispensing banknotes, and having transporting means (40, 50, 62) which connect the receiving location (44), the dispensing location (52), the checking and recognition device (58) and the storage units (30, 32, 34, 36) to one another, characterized in that at least one of the storage units (32, 30) contains an exchangeable storage cassette (31, 33) for banknotes which are to be dispensed, in that at least one storage unit (34, 36) has a winding store for receiving, storing and dispensing banknotes, in that the storage units (30, 32, 34, 36) are connected to a common, first transporting path (40), which is arranged, together with the storage units (30, 32, 34, 36), in the secure housing (16), and in that the checking and recognition device (58), the intermediate store (60) and a second transporting path (62), which connects said units (58, 60) to the receiving and dispensing locations (44, 52), are arranged in a top part (12) outside the housing (16) which accommodates the storage units (30, 32, 34, 36).

2. Automatic money-receiving and -dispensing machine according to Claim 1, characterized in that the second transporting path (62), the checking and recognition device (58) and the intermediate store (60) are combined to form a checking unit (26), in that the receiving location (44) and the dispensing location (52), together with the third transporting path (50) which connects them, are combined to form a receiving/dispensing unit (24), and in that the three transporting paths (40, 50, 62) can be alternately connected to one another via a switchable deflection location (28).

3. Automatic money-receiving and -dispensing machine according to Claim 1 or 2, characterized in that a collecting store (38) which is connected to the first transporting path (40) and is intended for banknotes which have been received, but are not intended to be dispensed again, is arranged in the secured housing (16).

4. Automatic money-receiving and -dispensing machine according to one of Claims 1 to 3, characterized in that at least the winding storage units (34, 36) are connected directly, via a fourth transporting path (66), to a second receiving/dispensing unit (68), which is separate from the first receiving/dispensing unit (24).

5. Automatic money-receiving and -dispensing machine according to one of Claims 1 to 4, characterized in that the intermediate store (60) is a winding store.

## Revendications

1. Machine automatique de dépôt et de retrait d'argent comportant un guichet (44) de dépôt de billets de banque, un dispositif (58) de vérification et d'identification de billets de banque, au moins un accumulateur (60) intermédiaire pour accumuler des billets de banque déposés, un guichet (52) de sortie de billets de banque, une pluralité d'unités (30, 32, 34, 36) d'accumulation, montées dans un boîtier (16) sûr, pour déposer, accumuler et/ou fournir des billets de banque, et comportant des dispositifs (40, 50, 62) de transport, qui font communiquer entre eux le guichet (44) de dépôt, le guichet (52) de retrait, le dispositif (58) de vérification et d'identification et les unités (30, 32, 34, 36) d'accumulation, caractérisée en ce qu'au moins l'une des unités(32, 30) d'accumulation contient une cassette (31, 33) d'accumulation remplaçable pour des billets de banque à sortir, en ce qu'au moins une unité (34, 36) d'accumulation a un accumulateur par enroulement pour recevoir, accumuler et sortir des billets de banque, en ce que les unités (30, 32, 34, 36) d'accumulation sont raccordées à une première voie (40) de transport commune, qui est montée, conjointement avec les unités (30, 32, 34, 36) d'accumulation, dans le boîtier (16) sûr, et en ce que le dispositif (58) de vérification et d'identification, l'accumulateur (60) intermédiaire et une deuxième voie (62) de transport faisant communiquer ces unités (58, 60) avec les guichets (44, 52) de dépôt et de retrait sont montés dans une partie (12) supérieure à l'extérieur du boîtier (16) recevant les unités (30, 32, 34, 36) d'accumulation.

2. Machine automatique de dépôt et de retrait d'argent suivant la revendication 1, caractérisée en ce que la deuxième voie (62) de transport, le dispositif (58) de vérification et d'identification et l'accumulateur (60) intermédiaire sont réunis en une unité (26) de vérification, en ce que le guichet (44) de dépôt et le guichet (52) de retrait sont, conjointement avec une troisième voie (50) de transport les faisant communiquer, réunis en une unité (24) d'entrée/sortie et en ce que les trois voies (40, 50, 62) de transport peuvent être reliées entre elles alternativement par l'intermédiaire d'un poste (28) de renvoi pouvant être commuté.

3. Machine automatique de dépôt et de retrait d'argent suivant la revendication 1 ou 2, caractérisée en ce qu'il est monté dans le boîtier (16) sur un accumulateur(38) de collecte, raccordé à la première voie (40) de transport, pour des billets de banque qui ont été déposés, mais qui ne sont pas destinés à être sortis à nouveau.

4. Machine automatique de dépôt et de retrait d'argent suivant l'une des revendications 1 à 3, caractérisée en ce qu'au moins les unités (34, 36) d'accumulation par enroulement communiquent, par l'intermédiaire d'une quatrième voie (66) de transport, directement avec une deuxième unité (68) d'entrée/sortie distincte de la première unité (24) d'entrée/sortie.

5. Machine automatique de dépôt et de retrait d'argent suivant l'une des revendications 1 à 4, caractérisée en ce que l'accumulateur (60) intermédiaire est un accumulateur par enroulement.
